# DEMANDE DE BREVET EUROPEEN

(11) **EP 4 627 984 A1**
(43) Date de publication de la demande: **08.10.2025**
(21) Numéro de dépôt: 25158317.5
(22) Date de dépôt: 17.02.2025
(51) Int. Cl.: A47L 5/24, A47L 9/10, A47L 9/14, A47L 9/28

(54) **SYSTÈME DE NETTOYAGE COMPRENANT UN ASPIRATEUR BALAIS ET UNE STATION D'ACCUEIL POURVUE D'UNE SURFACE DE BASCULEMENT**

(30) Priorité: 05.04.2024 FR 2403517
(71) Demandeur: SEB S.A., 69130 Ecully (FR)
(72) Inventeur: GARO, Youenn, 69134 Ecully Cedex (FR); MAUDET, Pierre, 69134 Ecully Cedex (FR)
(74) Mandataire: Germain Maureau

(57) **Abrégé**

Le système de nettoyage comprend un aspirateur balai (2) comprenant un corps principal (4) équipé d'un embout d'aspiration (5), une tête d'aspiration (7), un conduit d'aspiration (8) reliant mécaniquement et fluidiquement l'embout d'aspiration (5) à la tête d'aspiration (7), et un dispositif d'articulation (9) configuré pour permettre un basculement du conduit d'aspiration (8) par rapport à la tête d'aspiration (7) autour d'un axe de pivotement transversal (B) ; et une station d'accueil (3) comprenant un emplacement de réception (22) configuré pour recevoir et supporter la tête d'aspiration (7) et pourvu d'une surface de basculement (26) configurée pour faire basculer la tête d'aspiration (7) vers l'avant et autour de l'axe de pivotement transversal (B) lors de la mise en place de la tête d'aspiration (7) dans l'emplacement de réception (22).

## Description

### Domaine technique

La présente invention concerne le domaine des aspirateurs permettant d'aspirer des poussières et des déchets présents sur une surface à nettoyer, qui peut par exemple être du carrelage, du parquet, du stratifié, de la moquette ou un tapis.

### Etat de la technique

Un système de nettoyage comprend de façon connue :
- un aspirateur balai comprenant :
   - un corps principal comportant un embout d'aspiration,
   - une poignée de préhension reliée mécaniquement au corps principal,
   - un dispositif de séparation et de collecte de déchets monté sur le corps principal et relié fluidiquement à l'embout d'aspiration,
   - une tête d'aspiration configurée pour être en contact avec une surface à nettoyer,
   - un conduit d'aspiration reliant mécaniquement et fluidiquement l'embout d'aspiration à la tête d'aspiration, le conduit d'aspiration étant monté articulé par rapport à la tête d'aspiration autour d'un axe de pivotement transversal de manière à permettre un basculement du conduit d'aspiration vers l'avant ou vers l'arrière par rapport à la tête d'aspiration, et
   - un moteur d'aspiration logé dans le corps principal, le moteur d'aspiration étant configuré pour générer un flux d'air au travers de la tête d'aspiration, du conduit d'aspiration, de l'embout d'aspiration et du dispositif de séparation et de collecte de déchets, et
- une station d'accueil configurée pour accueillir l'aspirateur balai et pour positionner ce dernier dans une position de stockage dans laquelle l'aspirateur balai s'étend verticalement.

Une telle station d'accueil comprend généralement un logement d'accueil qui est ouvert vers le haut et qui est configuré pour loger par exemple une partie avant d'un récipient de collecte de déchets fixé au corps principal de l'aspirateur balai, et un corps de base configuré pour reposer sur le sol et pourvu d'un emplacement de réception configuré pour recevoir et supporter la tête d'aspiration de l'aspirateur balai.

Lorsqu'un utilisateur souhaite positionner l'aspirateur balai dans la position de stockage, il positionne une partie avant de la tête d'aspiration en regard de l'emplacement de réception et une partie avant du récipient de collecte de déchets en regard du logement d'accueil, puis il déplace l'aspiration balai vers le bas selon une direction de déplacement sensiblement verticale.

Lors d'un tel déplacement, la tête d'aspiration et le conduit d'aspiration sont sensiblement alignés selon une direction verticale. Ainsi, lorsque la tête d'aspiration vient en butée contre l'emplacement de réception, la tête d'aspiration et le conduit d'aspiration sont susceptibles de rester alignés verticalement et de s'opposer à l'insertion du récipient de collecte de déchets dans le logement d'accueil. Dans ce cas, l'utilisateur est alors contraint de manipuler la tête d'aspiration pour permettre l'insertion du récipient de collecte de déchets dans le logement d'accueil.

Pour pallier cet inconvénient, la station d'accueil peut être configurée de telle sorte que la tête d'aspiration ne soit pas en contact avec le corps de base, et soit donc suspendue, lorsque l'aspirateur balai est accueilli par la station d'accueil.

Cependant, une telle configuration de la station d'accueil a pour conséquence d'augmenter sensiblement l'encombrement en hauteur du système de nettoyage lorsque l'aspirateur est en position de stockage sur la station d'accueil.

### Résumé de l'invention

La présente invention vise à remédier à tout ou partie de ces inconvénients.

Le problème technique à la base de l'invention consiste notamment à fournir un système de nettoyage qui soit de structure simple et ergonomique, tout en présentant un encombrement en hauteur réduit.

A cet effet, la présente invention concerne un système de nettoyage comprenant :
- un aspirateur balai comprenant :
   - un corps principal comportant un embout d'aspiration,
   - une poignée de préhension reliée mécaniquement au corps principal,
   - un dispositif de séparation et de collecte de déchets monté sur le corps principal et relié fluidiquement à l'embout d'aspiration,
   - une tête d'aspiration configurée pour être en contact avec une surface à nettoyer,
   - un conduit d'aspiration, tel qu'un tube d'aspiration, reliant mécaniquement et fluidiquement l'embout d'aspiration à la tête d'aspiration, le conduit d'aspiration étant monté articulé par rapport à la tête d'aspiration autour d'un axe de pivotement transversal de manière à permettre un basculement du conduit d'aspiration vers l'avant ou vers l'arrière par rapport à la tête d'aspiration, et
   - un moteur d'aspiration logé dans le corps principal, le moteur d'aspiration étant configuré pour générer un flux d'air au travers de la tête d'aspiration, du conduit d'aspiration, de l'embout d'aspiration et du dispositif de séparation et de collecte de déchets,
- une station d'accueil configurée pour accueillir l'aspirateur balai, la station d'accueil comprenant un corps de base qui est configuré pour reposer sur le sol et qui comporte un emplacement de réception configuré pour recevoir et supporter la tête d'aspiration de l'aspirateur balai,
l'emplacement de réception comportant une surface de basculement comportant un bord inférieur et un bord supérieur, la surface de basculement étant configurée pour coopérer avec la tête d'aspiration et pour faire basculer la tête d'aspiration, par rapport au conduit d'aspiration, autour de l'axe de pivotement transversal et depuis une première configuration de tête dans laquelle la tête d'aspiration et le conduit d'aspiration sont inclinés l'un par rapport à l'autre d'un premier angle d'inclinaison à une deuxième configuration de tête dans laquelle la tête d'aspiration et le conduit d'aspiration sont inclinés l'un par rapport à l'autre d'un deuxième angle d'inclinaison qui est inférieur au premier angle d'inclinaison, lors de la mise en place de la tête d'aspiration dans l'emplacement de réception,
la surface de basculement s'étendant du bord inférieur vers le bord supérieur en s'écartant d'une face inférieure du corps de base, et présentant une inclinaison, par rapport à une direction verticale, qui varie en direction du bord supérieur de la surface de basculement.

Une telle configuration de l'emplacement de réception, et en particulier la présence de la surface de basculement, permet de faire pivoter automatiquement la tête d'aspiration en direction du conduit d'aspiration lors de la mise en place de la tête d'aspiration dans l'emplacement de réception, et donc d'assurer une mise en place aisée et efficace de l'aspirateur balai dans la station d'accueil.

De plus, la configuration spécifique de la surface de basculement permet de réduire l'angle d'inclinaison relatif entre le conduit d'aspiration et la tête d'aspiration lorsque cette dernière est reçue dans l'emplacement de réception, et ainsi de positionner le corps principal de l'aspirateur balai, lorsque ce dernier est en position de stockage verticale, au plus proche du sol, ce qui confère un encombrement en hauteur réduit au système de nettoyage selon la présente invention.

Le système de nettoyage peut en outre présenter une ou plusieurs des caractéristiques suivantes, prises seules ou en combinaison.

Selon un mode de réalisation de l'invention, l'emplacement de réception, et donc la surface de basculement, est immobile, c'est-à-dire statique, par rapport au sol lorsque le corps de base repose sur le sol.

Selon un mode de réalisation de l'invention, la station d'accueil est configurée pour positionner l'aspirateur balai dans une position sensiblement verticale lorsque l'aspirateur balai est accueilli dans la station d'accueil.

Selon un mode de réalisation de l'invention, la surface de basculement est configurée pour faire basculer la tête d'aspiration autour de l'axe de pivotement transversal et vers l'avant, lors de la mise en place de la tête d'aspiration dans l'emplacement de réception.

Selon un mode de réalisation de l'invention, le premier angle d'inclinaison est compris entre 135 et 180°, et le deuxième angle d'inclinaison est compris entre 90 et 120°.

Selon un mode de réalisation de l'invention, lorsque le corps de base repose sur une surface horizontale et que la tête d'aspiration est reçue dans l'emplacement de réception, la face inférieure de la tête d'aspiration s'étend sensiblement horizontalement ou est inclinée par rapport à l'horizontale d'un angle d'inclinaison inférieur à 30°, et par exemple inférieur à 25°.

Selon un mode de réalisation de l'invention, l'emplacement de réception est ouvert vers le haut.

Selon un mode de réalisation de l'invention, la tête d'aspiration est configurée pour être mise en place dans l'emplacement de réception par le dessus de l'emplacement de réception et selon une direction de déplacement qui est sensiblement verticale lorsque le corps de base repose sur une surface horizontale.

Selon un mode de réalisation de l'invention, le corps de base comporte un logement de réception formant l'emplacement de réception et configuré pour loger au moins en partie la tête d'aspiration, le logement de réception comportant une ouverture supérieure à travers laquelle la tête d'aspiration est apte à être insérée dans le logement de réception. Une telle configuration du corps de base permet de protéger la tête d'aspiration lorsque l'aspirateur balai est reçu dans la station d'accueil.

Selon un mode de réalisation de l'invention, l'ouverture supérieure du logement de réception est située dans une partie arrière du corps de base.

Selon un mode de réalisation de l'invention, l'inclinaison de la surface de basculement peut par exemple varier, par rapport à la direction verticale, entre 0° et 90°.

Selon un mode de réalisation de l'invention, la surface de basculement s'étend vers l'arrière du corps de base en s'écartant d'une face inférieure du corps de base. En d'autres termes, la surface de basculement est configurée de telle sorte que, lorsque le corps de base repose sur une surface horizontale, la distance entre ladite surface horizontale et la surface de basculement augmente en direction d'un bord arrière du corps de base.

Selon un mode de réalisation de l'invention, la face inférieure du corps de base est sensiblement plane.

Selon un mode de réalisation de l'invention, la face inférieure du corps de base est configurée pour s'étendre sensiblement horizontalement lorsque le corps de base repose sur une surface horizontale, et par exemple sur le sol.

Selon un mode de réalisation de l'invention, la surface de basculement est courbée et concave.

Selon un mode de réalisation de l'invention, la surface de basculement est configurée de telle sorte qu'une tangente à la courbure de la surface de basculement au niveau du bord supérieur de la surface de basculement s'étend sensiblement verticalement lorsque le corps de base repose sur une surface horizontale, et de telle sorte qu'une tangente à la courbure de la surface de basculement au niveau du bord inférieur de la surface de basculement s'étend sensiblement horizontalement lorsque le corps de base repose sur ladite surface horizontale.

Selon un mode de réalisation de l'invention, la surface de basculement présente une courbure progressive ou constante.

Selon un mode de réalisation de l'invention, la surface de basculement est sensiblement plane et est inclinée vers l'arrière et vers le haut.

Selon un mode de réalisation de l'invention, l'emplacement de réception comporte une surface de support qui est sensiblement plane et qui est configurée pour s'étendre sensiblement horizontalement lorsque le corps de base repose sur une surface horizontale, la tête d'aspiration étant configurée pour reposer sur la surface de support lorsque la tête d'aspiration est reçue dans l'emplacement de réception.

Selon un mode de réalisation de l'invention, la surface de support s'étend dans le prolongement du bord inférieur la surface de basculement.

Selon un mode de réalisation de l'invention, l'emplacement de réception est situé au moins en partie dans une partie arrière du corps de base.

Selon un mode de réalisation de l'invention, l'emplacement de réception est situé dans une partie avant du corps de base.

Selon un mode de réalisation de l'invention, le dispositif de séparation et de collecte de déchets comporte un récipient de collecte de déchets pourvu d'une ouverture de vidange, et une trappe de vidange configurée pour occuper une configuration d'obturation dans laquelle la trappe de vidange obture l'ouverture de vidange et une configuration de libération dans laquelle la trappe de vidange libère l'ouverture de vidange.

Selon un mode de réalisation de l'invention, le dispositif de séparation et de collecte de déchets comporte un organe de sollicitation, tel qu'un ressort de sollicitation, configuré pour solliciter, c'est-à-dire rappeler, la trappe de vidange vers la position d'obturation.

Selon un mode de réalisation de l'invention, la station d'accueil comporte un logement d'accueil configuré pour loger au moins en partie le récipient de collecte de déchets, et un dispositif de collecte configuré pour collecter des déchets contenus dans le récipient de collecte de déchets. Une telle configuration du système de nettoyage selon la présente invention permet d'assurer une vidange des déchets collectés par l'aspirateur balai lorsque ce dernier est accueilli dans la station d'accueil.

Selon un mode de réalisation de l'invention, le dispositif de collecte comporte un sac à poussière.

Selon un mode de réalisation de l'invention, la station d'accueil comporte un dispositif d'aspiration configuré pour aspirer les déchets contenus dans le récipient de collecte de déchets et pour convoyer les déchets aspirés dans le dispositif de collecte.

Selon un mode de réalisation de l'invention, le logement d'accueil a un axe longitudinal central. De façon avantageuse, l'axe longitudinal central du récipient de collecte de déchets est sécant avec l'emplacement de réception.

Selon un mode de réalisation de l'invention, le moteur d'aspiration a un axe de moteur, et l'axe longitudinal central du récipient de collecte de déchets est sensiblement parallèle à l'axe de moteur du moteur d'aspiration, et est par exemple sensiblement confondu avec l'axe de moteur.

Selon un mode de réalisation de l'invention, l'emplacement de réception s'étend au moins en partie en dessous du dispositif d'aspiration.

Selon un mode de réalisation de l'invention, le logement d'accueil comporte une ouverture d'insertion supérieure à travers laquelle le récipient de collecte de déchets est apte à être inséré dans le logement d'accueil, l'ouverture d'insertion supérieure étant configurée pour être orientée vers le haut lorsque le corps de base repose sur une surface horizontale.

Selon un mode de réalisation de l'invention, le récipient de collecte de déchets est configuré pour être inséré dans et retiré hors du logement d'accueil par le dessus de la station d'accueil, et par exemple selon une direction de déplacement qui est sensiblement verticale lorsque la station d'accueil repose sur une surface horizontale.

Selon un mode de réalisation de l'invention, le dispositif de séparation et de collecte de déchets est de type cyclonique.

Selon un mode de réalisation de l'invention, la station d'accueil est configurée pour recharger une batterie rechargeable de l'aspirateur balai lorsque l'aspirateur balai est accueilli dans la station d'accueil.

Selon un mode de réalisation de l'invention, la batterie rechargeable de l'aspirateur balai est logée dans un boîtier de batterie fixé, par exemple de manière amovible, à la poignée de préhension, et plus particulièrement à une partie inférieure de la poignée de préhension.

Selon un mode de réalisation de l'invention, l'aspirateur balai comporte un premier connecteur électrique situé dans une partie avant du corps principal de l'aspirateur balai et relié électriquement à la batterie rechargeable, et la station d'accueil comporte un deuxième connecteur électrique configuré pour coopérer électriquement avec le premier connecteur électrique lorsque l'aspirateur balai est accueilli dans la station d'accueil.

Selon un mode de réalisation de l'invention, la station d'accueil comporte un bloc d'alimentation configuré pour être raccordé électriquement à une prise d'alimentation électrique et pour alimenter électriquement la station d'accueil, et par exemple le deuxième connecteur électrique.

Selon un mode de réalisation de l'invention, le deuxième connecteur électrique est situé dans le logement d'accueil.

Selon un mode de réalisation de l'invention, la station d'accueil comporte un boîtier de charge configuré pour supporter l'aspirateur balai dans une position de stockage et délimitant un volume de réception configuré pour loger au moins en partie le boîtier de batterie lorsque l'aspirateur balai est accueilli dans la station d'accueil. De façon avantageuse, le deuxième connecteur électrique est situé dans le volume de réception.

Selon un mode de réalisation de l'invention, la poignée de préhension est allongée et présente un axe longitudinal médian qui est incliné par rapport à l'axe de moteur.

Selon un mode de réalisation de l'invention, la poignée de préhension est disposée dans une partie arrière de l'aspirateur balai.

Selon un mode de réalisation de l'invention, l'aspirateur balai comporte un dispositif d'articulation configuré pour permettre un basculement du conduit d'aspiration vers l'avant ou vers l'arrière par rapport à la tête d'aspiration et autour d'un axe de pivotement transversal.

Selon un mode de réalisation de l'invention, l'aspirateur balai comporte un manchon de raccordement qui est relié mécaniquement et fluidiquement à une portion d'extrémité inférieure du conduit d'aspiration, le dispositif d'articulation reliant mécaniquement le manchon de raccordement au corps de tête.

Selon un mode de réalisation de l'invention, la surface de basculement forme une rampe de basculement.

### Brève description des figures

De toute façon l'invention sera bien comprise à l'aide de la description qui suit en référence aux dessins schématiques annexés représentant, à titre d'exemples non limitatifs, deux formes d'exécution de ce système de nettoyage.
Figure 1 est une vue schématique de côté d'un système de nettoyage selon un premier mode de réalisation de l'invention, montrant respectivement un aspirateur balai dudit système de nettoyage accueilli dans une station d'accueil dudit système de nettoyage et l'aspirateur balai en cours de mise en place dans la station d'accueil ;
Figure 2 est une vue partielle en perspective de l'aspirateur balai de la figure 1 ;
Figure 3 est une vue partielle en coupe de l'aspirateur balai de la figure 1 ;
Figure 4 est une vue en perspective d'une station d'accueil appartenant à un système de nettoyage selon un deuxième mode de réalisation de l'invention ;
Figure 5 est une vue schématique de côté du système de nettoyage de la figure 4, montrant respectivement l'aspirateur balai en cours de mise en place dans la station d'accueil et l'aspirateur balai accueilli dans la station d'accueil.

### Description détaillée

Dans le présent document, les termes « avant », « arrière », « frontal », « supérieur », « inférieur », « haut », « dessus » et « en dessous » sont définis par rapport à une utilisation de l'aspirateur balai durant laquelle l'utilisateur tient l'aspirateur balai par la poignée de préhension et le maintient sensiblement horizontalement, et l'embout d'aspiration prévu sur le corps principal est situé à l'opposé de l'utilisateur avec l'axe central de l'embout d'aspiration en position horizontale.

A défaut de stipulation contraire, le terme « sensiblement » signifie, dans le présent document, « exactement ou à 10% ou à 10° près ».

Les figures 1 à 3 représentent un système de nettoyage 1 selon un premier mode de réalisation de l'invention, comprenant un aspirateur balai 2 et une station d'accueil 3 configurée pour accueillir l'aspirateur balai 2.

L'aspirateur balai 2 comprend plus particulièrement un corps principal 4 pourvu d'un embout d'aspiration 5 disposé dans une partie avant du corps principal 4, une poignée de préhension 6 reliée mécaniquement au corps principal 4 et permettant la préhension de l'aspirateur balai 2 par un utilisateur, et une tête d'aspiration 7, également nommée suceur, configurée pour être en contact avec une surface à nettoyer et reliée fluidiquement à l'embout d'aspiration 5 par l'intermédiaire d'un conduit d'aspiration 8, tel qu'un tube d'aspiration.

De façon avantageuse, la poignée de préhension 6 présente un axe longitudinal médian A et s'étend depuis une extrémité arrière du corps principal 4. La poignée de préhension 6 peut être obtenue de fabrication en une seule pièce avec le corps principal 4 ou être rapportée à celui-ci.

De façon connue, la tête d'aspiration 7 comprend un corps de tête 7.1 comprenant une semelle munie d'une face inférieure configurée pour être orientée vers une surface à nettoyer et d'une bouche d'aspiration débouchant dans la face inférieure de la semelle et par laquelle de l'air extérieur peut être aspiré par l'aspirateur balai 2.

L'aspirateur balai 2 comporte en outre un manchon de raccordement 9 relié mécaniquement et fluidiquement à une portion d'extrémité inférieure du conduit d'aspiration 8, et un dispositif d'articulation 10 reliant mécaniquement le manchon de raccordement 9 au corps de tête 7.1.

Le dispositif d'articulation 10 est plus particulièrement configuré pour permettre un basculement du manchon de raccordement 9, et donc du conduit d'aspiration 8, vers l'avant ou vers l'arrière par rapport au corps de tête 7.1 et autour d'un axe de pivotement transversal B, c'est-à-dire un axe de pivotement qui est transversal par rapport à la direction de déplacement de la tête d'aspiration 7 lors d'une opération de nettoyage d'une surface à nettoyer. De façon avantageuse, le dispositif d'articulation 10 pourrait en outre être configuré pour permettre un basculement du manchon de raccordement 9, et donc du conduit d'aspiration 8, vers la gauche ou vers la droite par rapport au corps de tête 7.1 et autour d'un axe de pivotement longitudinal.

L'aspirateur balai 2 comporte de plus un dispositif de séparation et de collecte de déchets 11 qui est monté, par exemple de manière amovible, sur le corps principal 4 et qui est relié fluidiquement à l'embout d'aspiration 5.

De façon avantageuse, le dispositif de séparation et de collecte de déchets 11 est de type cyclonique. A cet effet, le dispositif de séparation et de collecte de déchets 11 comporte plus particulièrement :
- un récipient de collecte de déchets 12 comprenant une paroi périphérique de forme globalement tubulaire,
- un organe de séparation tubulaire 13, tel qu'une grille tubulaire, qui est disposé dans le récipient de collecte de déchets 12 coaxialement à un axe longitudinal central C du récipient de collecte de déchets 12, et
- une chambre de séparation cyclonique 14 qui est délimitée extérieurement par la paroi périphérique du récipient de collecte de déchets 12, et intérieurement par l'organe de séparation tubulaire 13.

Le dispositif de séparation et de collecte de déchets 11 comporte également une trappe de vidange 15, telle qu'une trappe de vidange frontale, montée pivotante sur le récipient de collecte de déchets 12, et plus particulièrement sur une partie supérieure du récipient de collecte de déchets 12, autour d'un axe de pivotement de trappe D et entre une position d'obturation (voir la figure 2) dans laquelle la trappe de vidange 15 obture une ouverture de vidange 16, telle qu'une ouverture de vidange frontale, prévue à une extrémité avant du récipient de collecte de déchets 12 et une position de libération dans laquelle la trappe de vidange 15 libère l'ouverture de vidange 16.

L'axe de pivotement de trappe D s'étend transversalement à l'axe longitudinal central C du récipient de collecte de déchets 12, et est situé à proximité d'une extrémité avant du récipient de collecte de déchets 12. De façon avantageuse, l'axe de pivotement de trappe D est sensiblement diamétralement opposé à l'embout d'aspiration 5 par rapport à l'axe longitudinal central C du récipient de collecte de déchets 12. En d'autres termes, l'axe de pivotement de trappe D est situé dans une partie supérieure du récipient de collecte de déchets 12.

Le dispositif de séparation et de collecte de déchets 11 comporte de plus un organe de sollicitation (non représenté sur les figures), tel qu'un ressort de sollicitation et notamment une lame ressort ou un ressort de torsion, configuré pour solliciter la trappe de vidange 15 vers la position d'obturation.

Comme montré sur la figure 3, l'aspirateur balai 2 comporte en outre un moteur d'aspiration 17 qui présente un axe de moteur E et qui est logé dans le corps principal 4. Le moteur d'aspiration 17 est configuré pour générer un flux d'air au travers de la tête d'aspiration 7, du conduit d'aspiration 8, de l'embout d'aspiration 5 et du dispositif de séparation et de collecte de déchets 11. Le moteur d'aspiration 17 comporte plus particulièrement un ventilateur et un moteur électrique configuré pour entraîner en rotation le ventilateur.

De façon avantageuse, la poignée de préhension 6 est disposée dans une partie arrière de l'aspirateur balai 2, et le moteur d'aspiration 17 est situé à l'arrière de l'axe longitudinal médian A de la poignée de préhension 6.

Selon le mode de réalisation représenté sur les figures 1 à 3, l'axe longitudinal central C du récipient de collecte de déchets 12 est parallèle à l'axe de moteur E du moteur d'aspiration 17, et peut par exemple être sensiblement confondu avec l'axe de moteur E, et l'axe longitudinal médian A de la poignée de préhension 6 est incliné par rapport à l'axe de moteur E.

L'aspirateur balai 2 comprend de plus une batterie rechargeable 18 configurée pour alimenter électriquement l'aspirateur balai 2, et en particulier le moteur d'aspiration 17. La batterie rechargeable 18, appelée également pack batterie, comprend plusieurs cellules de batterie.

Selon le mode de réalisation représenté sur les figures 1 à 3, la poignée de préhension 6 est disposée entre la batterie rechargeable 18 et le corps principal 4. La batterie rechargeable 18 est avantageusement logée dans un boîtier de batterie relié à la poignée de préhension 6, et plus particulièrement à une partie inférieure de la poignée de préhension 6. De façon avantageuse, l'aspirateur balai 2 comporte un montant 19 qui s'étend sensiblement parallèlement à la poignée de préhension 6 et entre le boîtier de batterie et le corps principal 4.

Comme montré sur la figure 1, la station d'accueil 3 est configurée pour supporter et positionner l'aspirateur balai 2 dans une position de stockage dans laquelle l'aspirateur balai 2 s'étend sensiblement verticalement.

Selon le mode de réalisation représenté sur les figures 1 à 3, la station d'accueil 3 comporte un corps de base 21 configuré pour reposer sur le sol et pourvu d'un emplacement de réception 22 qui est ouvert vers le haut et qui est configuré pour recevoir et supporter la tête d'aspiration 7 de l'aspirateur balai 2 lorsque l'aspirateur balai 2 est accueilli par la station d'accueil 3. La station d'accueil 3 comporte en outre un réceptacle de vidange 23 pourvu d'un logement d'accueil 24 configuré pour loger au moins en partie le récipient de collecte de déchets 12 lorsque l'aspirateur balai 2 est accueilli par la station d'accueil 3.

Selon le mode de réalisation représenté sur les figures 1 à 3, le logement d'accueil 24 comporte une ouverture d'insertion supérieure 25 à travers laquelle le récipient de collecte de déchets 12 est apte à être inséré dans le logement d'accueil 24.

De façon avantageuse, le logement d'accueil 24 a un axe longitudinal central qui est configuré pour s'étendre sensiblement verticalement lorsque la station d'accueil 3 repose sur une surface horizontale, et l'ouverture d'insertion supérieure 25 est configurée pour être orientée vers le haut lorsque la station d'accueil 3 repose sur une surface horizontale.

Ainsi, le récipient de collecte de déchets 12 est configuré pour être inséré dans et retiré hors du logement d'accueil 24 par le dessus de la station d'accueil 3, et selon une direction de déplacement qui est sensiblement verticale lorsque la station d'accueil 3 repose sur une surface horizontale. De façon similaire, la tête d'aspiration 7 est configurée pour être mise en place dans l'emplacement de réception 22 par le dessus de l'emplacement de réception 22 et selon une direction de déplacement qui est sensiblement verticale lorsque le corps de base 21 repose sur une surface horizontale

L'emplacement de réception 22 comporte plus particulièrement une surface de basculement 26, telle qu'une rampe de basculement, configurée pour coopérer avec la tête d'aspiration 7, et plus particulièrement avec une partie avant du corps de tête 7.1, et pour faire basculer la tête d'aspiration 7, par rapport au manchon de raccordement 9 et donc par rapport au conduit d'aspiration 8, autour de l'axe de pivotement transversal B et vers l'avant, lors de la mise en place de la tête d'aspiration 7 dans l'emplacement de réception 22.

La surface de basculement 26 est plus particulièrement configurée pour faire basculer la tête d'aspiration 7 autour de l'axe de pivotement transversal B et depuis une première configuration de tête (voir la figure de droite sur la figure 1) dans laquelle la tête d'aspiration 7 et le manchon de raccordement 9 sont inclinés l'un par rapport à l'autre d'un premier angle d'inclinaison compris entre 135 et 180° à une deuxième configuration de tête (voir la figure de gauche sur la figure 1) dans laquelle la tête d'aspiration 7 et le manchon de raccordement 9 sont inclinés l'un par rapport à l'autre d'un deuxième angle d'inclinaison qui est compris entre 90 et 120°, lors de la mise en place de la tête d'aspiration 7 dans l'emplacement de réception 22.

De façon avantageuse, lorsque le corps de base 21 repose sur une surface horizontale et que la tête d'aspiration 7 est reçue dans l'emplacement de réception 22 (et est donc dans la deuxième configuration de tête), la face inférieure de la tête d'aspiration 7 s'étend sensiblement horizontalement ou est inclinée par rapport à l'horizontale d'un angle d'inclinaison inférieur à 30°, et par exemple inférieur à 25°.

Comme montré sur la figure 1, la surface de basculement 26 comporte un bord inférieur et un bord supérieur, et la surface de basculement 26 s'étend du bord inférieur vers le bord supérieur en s'écartant d'une face inférieure du corps de base 21. De façon avantageuse, la surface de basculement 26 s'étend vers l'arrière du corps de base 21 en s'écartant de la face inférieure du corps de base 21.

Selon le mode de réalisation représenté sur les figures 1 à 3, la surface de basculement 26 est courbée et concave. Ainsi, la surface de basculement 26 présente une inclinaison, par rapport à une direction verticale, qui varie en direction du bord supérieur de la surface de basculement 26. L'inclinaison de la surface de basculement 26 peut par exemple varier, par rapport à la verticale transversale, entre 0° et 90°. Selon un tel mode de réalisation de l'invention, pour chaque point de la courbe définissant la courbure de la surface de basculement 26, l'inclinaison de la surface de basculement 26 en ce point correspond à la pente de la courbe en ce point et donc à la tangente à la courbe en ce point.

Cependant, selon une variante de réalisation de l'invention, la surface de basculement 26 pourrait être sensiblement plane et être inclinée vers l'arrière et vers le haut.

Selon le mode de réalisation représenté sur les figures 1 à 3, le corps de base 21 comporte un logement de réception 27 formant l'emplacement de réception 22 et configuré pour loger au moins en partie la tête d'aspiration 7. Le logement de réception 27 comporte plus particulièrement une ouverture supérieure 28 à travers laquelle la tête d'aspiration 7 est apte à être insérée dans le logement de réception 27. De façon avantageuse, l'ouverture supérieure 28 du logement de réception 27 est située dans une partie arrière du corps de base 21.

L'emplacement de réception 22 comporte en outre une surface de support 29 qui est sensiblement plane et qui est configurée pour s'étendre sensiblement horizontalement lorsque le corps de base 21 repose sur une surface horizontale. La tête d'aspiration 7 est configurée pour reposer sur la surface de support 29 lorsque la tête d'aspiration 7 est reçue dans l'emplacement de réception 22. De façon avantageuse, la surface de support 29, qui forme une paroi de fond du logement de réception 27, s'étend dans le prolongement du bord inférieur, et donc du bord avant, de la surface de basculement 26.

La station d'accueil 3 comporte également un dispositif de collecte 31 relié fluidiquement au réceptacle de vidage 23 et configuré pour collecter des déchets contenus dans le récipient de collecte de déchets 12. Selon un mode de réalisation de l'invention, le dispositif de collecte 31 comporte un sac à poussière disposé de manière amovible dans un compartiment de réception délimité par le corps de base 21.

La station d'accueil 3 comporte de plus un dispositif d'aspiration 32 configuré pour aspirer les déchets contenus dans le récipient de collecte de déchets 12 et pour convoyer les déchets aspirés dans le dispositif de collecte 31. Le dispositif d'aspiration 32 comporte par exemple un moto-ventilateur disposé dans le corps de base 21. Selon le mode de réalisation de l'invention représenté sur les figures 1 à 3, l'emplacement de réception 22 s'étend au moins en partie en dessous du dispositif d'aspiration 32, et l'axe longitudinal central C du récipient de collecte de déchets est sécant avec l'emplacement de réception 22.

Lorsqu'un utilisateur souhaite positionner l'aspirateur balai 2 dans une position de stockage, il positionne une partie avant de la tête d'aspiration 7 en regard de l'emplacement de réception 22 et une partie avant du récipient de collecte de déchets 12 en regard de l'ouverture d'insertion supérieure 25, puis il déplace l'aspirateur balai 2 vers le bas selon une direction de déplacement sensiblement verticale. Lors d'un tel déplacement, d'une part la partie avant de la tête d'aspiration 7 coopère avec la surface de basculement 26 et est pivotée par cette dernière vers l'avant, de manière à réduire l'angle d'inclinaison relatif entre le conduit d'aspiration 8 et la tête d'aspiration 7, et d'autre part le récipient de collecte de déchets 12 est inséré dans le logement d'accueil 24.

La configuration spécifique de la surface de basculement 26 permet en particulier de positionner le corps principal 4 de l'aspirateur balai 2, stocké en position verticale, au plus proche du sol, et confère ainsi un encombrement en hauteur réduit au système de nettoyage 1 selon la présente invention.

De plus, la présence de la surface de basculement 26 assure un pivotement automatique vers l'avant de la tête d'aspiration 7 lors de la mise en place de cette dernière dans l'emplacement de réception 22, ce qui facile l'insertion de la partie avant du récipient de collecte de déchets 12 dans le logement d'accueil 24. En effet, en l'absence d'une telle surface de basculement 26, l'utilisateur serait contraint de déplacer manuellement la tête d'aspiration vers l'avant lors de la mise en place de la tête d'aspiration 7 dans l'emplacement de réception 22, pour éviter que la tête d'aspiration 7 et le conduit d'aspiration 8 restent sensiblement « alignés » selon une direction verticale et s'opposent donc à l'insertion du récipient de collecte de déchets 12 dans le logement d'accueil 24.

De façon avantageuse, la station d'accueil 3 peut être munie d'une interface utilisateur permettant à un utilisateur d'initier un cycle de vidange du récipient de collecte de déchets 12 lorsque ce dernier est reçu dans le logement d'accueil 24. A cet effet, la station d'accueil est avantageusement pourvue d'une unité de commande configurée pour commander l'activation du dispositif d'aspiration 32 lorsqu'un utilisateur a sélectionné un cycle de vidange via l'interface utilisateur.

Il convient d'être noté que le système de nettoyage 1 selon la présente invention peut par exemple être configuré pour automatiquement déplacer la trappe de vidange dans la position de libération lorsque le récipient de collecte de déchets 12 est reçu dans le logement d'accueil 24.

De façon avantageuse, la station d'accueil 3 est en outre configurée pour recharger la batterie rechargeable 18 de l'aspirateur balai 2 lorsque ce dernier est accueilli par la station d'accueil 3, et plus particulièrement lorsque le récipient de collecte de déchets 12 est reçu dans le logement d'accueil 24. Une telle configuration du système de nettoyage 1 selon la présente invention permet de vider le récipient de collecte de déchets 12 et de recharger la batterie rechargeable 18 lorsque l'aspirateur balai 2 est accueilli dans la station d'accueil 3.

A cet effet, l'aspirateur balai 2 peut par exemple comporter un premier connecteur électrique pourvu d'une paire de premiers contacts électriques situés dans une partie avant du corps principal 4 de l'aspirateur balai 2 et reliés, par exemple par des fils de connexion électriques s'étendant à travers le corps principal 4 et la poignée de préhension 6, à la batterie rechargeable 18, et la station d'accueil 3 peut par exemple comporter un deuxième connecteur électrique pourvu d'une paire de deuxièmes contacts électriques situés par exemple dans le logement d'accueil 24 et configurés pour coopérer électriquement avec les premiers contacts électriques prévus sur l'aspirateur balai 2 lorsque le récipient de collecte de déchets 12 est logé dans le logement d'accueil 24.

La station d'accueil 3 comporte par ailleurs un bloc d'alimentation, également nommé adaptateur secteur, configuré pour être raccordé électriquement à une prise d'alimentation électrique, telle qu'une prise secteur et notamment une prise murale, et pour alimenter électriquement la station d'accueil, et par exemple le deuxième connecteur électrique.

Les figures 4 et 5 représentent un système de nettoyage 1 selon un deuxième mode de réalisation de l'invention qui diffère du premier mode de réalisation essentiellement en ce que la station d'accueil 3 est uniquement configurée pour accueillir l'aspirateur balai 2 dans une position de stockage et pour recharger la batterie rechargeable 18 de l'aspirateur balai 2.

Selon un tel mode de réalisation de l'invention, l'emplacement de réception 22 est situé dans une partie avant du corps de base 21, et la station d'accueil 3 comporte un boîtier de charge 33 configuré pour supporter l'aspirateur balai 2 dans la position de stockage et délimitant un volume de réception 34 configuré pour loger au moins en partie le boîtier de batterie lorsque l'aspirateur balai 2 est accueilli dans la station d'accueil 3. De façon avantageuse, le deuxième connecteur électrique est situé dans le volume de réception 34.

Bien entendu, la présente invention n'est nullement limitée aux modes de réalisation décrits et illustrés qui n'ont été donnés qu'à titre d'exemples. Des modifications restent possibles, notamment du point de vue de la constitution des divers éléments ou par substitution d'équivalents techniques, sans sortir pour autant du domaine de protection de l'invention.

## Revendications

1. Système de nettoyage (1) comprenant :
- un aspirateur balai (2) comprenant :
• un corps principal (4) comportant un embout d'aspiration (5),
• une poignée de préhension (6) reliée mécaniquement au corps principal (4),
• un dispositif de séparation et de collecte de déchets (11) monté sur le corps principal (4) et relié fluidiquement à l'embout d'aspiration (5),
• une tête d'aspiration (7) configurée pour être en contact avec une surface à nettoyer,
• un conduit d'aspiration (8) reliant mécaniquement et fluidiquement l'embout d'aspiration (5) à la tête d'aspiration (7), le conduit d'aspiration (8) étant monté articulé par rapport à la tête d'aspiration (7) autour d'un axe de pivotement transversal (B) de manière à permettre un basculement du conduit d'aspiration (8) vers l'avant ou vers l'arrière par rapport à la tête d'aspiration (7), et
• un moteur d'aspiration (17) logé dans le corps principal (4), le moteur d'aspiration (17) étant configuré pour générer un flux d'air au travers de la tête d'aspiration (7), du conduit d'aspiration (8), de l'embout d'aspiration (5) et du dispositif de séparation et de collecte de déchets (11),
- une station d'accueil (3) configurée pour accueillir l'aspirateur balai (2), la station d'accueil (3) comprenant un corps de base (21) qui est configuré pour reposer sur le sol et qui comporte un emplacement de réception (22) configuré pour recevoir et supporter la tête d'aspiration (7) de l'aspirateur balai (2),
l'emplacement de réception (22) comportant une surface de basculement (26) comportant un bord inférieur et un bord supérieur, la surface de basculement (26) étant configurée pour coopérer avec la tête d'aspiration (7) et pour faire basculer la tête d'aspiration (7), par rapport au conduit d'aspiration (8), autour de l'axe de pivotement transversal (B) et depuis une première configuration de tête dans laquelle la tête d'aspiration (7) et le conduit d'aspiration (8) sont inclinés l'un par rapport à l'autre d'un premier angle d'inclinaison à une deuxième configuration de tête dans laquelle la tête d'aspiration (7) et le conduit d'aspiration (8) sont inclinés l'un par rapport à l'autre d'un deuxième angle d'inclinaison qui est inférieur au premier angle d'inclinaison, lors de la mise en place de la tête d'aspiration (7) dans l'emplacement de réception (22),
**caractérisé en ce que** la surface de basculement (26) s'étend du bord inférieur vers le bord supérieur en s'écartant d'une face inférieure du corps de base (21), et présente une inclinaison, par rapport à une direction verticale, qui varie en direction du bord supérieur de la surface de basculement.

2. Système de nettoyage (1) selon la revendication 1, dans lequel la surface de basculement (26) est configurée pour faire basculer la tête d'aspiration (7) autour de l'axe de pivotement transversal (B) et vers l'avant, lors de la mise en place de la tête d'aspiration (7) dans l'emplacement de réception (22).

3. Système de nettoyage (1) selon la revendication 2, dans lequel le premier angle d'inclinaison est compris entre 135 et 180°, et le deuxième angle d'inclinaison est compris entre 90 et 120°.

4. Système de nettoyage (1) selon l'une quelconque des revendications 1 à 3, dans lequel, lorsque le corps de base (21) repose sur une surface horizontale et que la tête d'aspiration (7) est reçue dans l'emplacement de réception (22), la face inférieure de la tête d'aspiration (7) s'étend sensiblement horizontalement ou est inclinée par rapport à l'horizontale d'un angle d'inclinaison inférieur à 30°.

5. Système de nettoyage (1) selon l'une quelconque des revendications 1 à 4, dans lequel l'emplacement de réception (22) est ouvert vers le haut.

6. Système de nettoyage (1) selon l'une quelconque des revendications 1 à 5, dans lequel la tête d'aspiration (7) est configurée pour être mise en place dans l'emplacement de réception (22) par le dessus de l'emplacement de réception (22) et selon une direction de déplacement qui est sensiblement verticale lorsque le corps de base (21) repose sur une surface horizontale.

7. Système de nettoyage (1) selon l'une quelconque des revendications 1 à 6, dans lequel le corps de base (21) comporte un logement de réception (27) formant l'emplacement de réception (22) et configuré pour loger au moins en partie la tête d'aspiration (7), le logement de réception (27) comportant une ouverture supérieure (28) à travers laquelle la tête d'aspiration (7) est apte à être insérée dans le logement de réception (27).

8. Système de nettoyage (1) selon l'une quelconque des revendications 1 à 7, dans lequel la surface de basculement (26) est courbée et concave.

9. Système de nettoyage (1) selon l'une quelconque des revendications 1 à 8, dans lequel la surface de basculement (26) s'étend vers l'arrière du corps de base (21) en s'écartant d'une face inférieure du corps de base (21).

10. Système de nettoyage (1) selon l'une quelconque des revendications 1 à 9, dans lequel l'emplacement de réception (22) comporte une surface de support (29) qui est sensiblement plane et qui est configurée pour s'étendre sensiblement horizontalement lorsque le corps de base (21) repose sur une surface horizontale, la tête d'aspiration (7) étant configurée pour reposer sur la surface de support (29) lorsque la tête d'aspiration (7) est reçue dans l'emplacement de réception (22).

11. Système de nettoyage (1) selon l'une quelconque des revendications 1 à 10, dans lequel le dispositif de séparation et de collecte de déchets (11) comporte un récipient de collecte de déchets (12) pourvu d'une ouverture de vidange (16), et une trappe de vidange (15) configurée pour occuper une configuration d'obturation dans laquelle la trappe de vidange (15) obture l'ouverture de vidange (16) et une configuration de libération dans laquelle la trappe de vidange (15) libère l'ouverture de vidange (16).

12. Système de nettoyage (1) selon la revendication 11, dans lequel la station d'accueil (3) comporte un logement d'accueil (24) configuré pour loger au moins en partie le récipient de collecte de déchets (12), et un dispositif de collecte (31) configuré pour collecter des déchets contenus dans le récipient de collecte de déchets (12).

13. Système de nettoyage (1) selon la revendication 12, dans lequel la station d'accueil (3) comporte un dispositif d'aspiration (32) configuré pour aspirer les déchets contenus dans le récipient de collecte de déchets et pour convoyer les déchets aspirés dans le dispositif de collecte (31).

14. Système de nettoyage (1) selon la revendication 12 ou 13, dans lequel le logement d'accueil (24) comporte une ouverture d'insertion supérieure (25) à travers laquelle le récipient de collecte de déchets (12) est apte à être inséré dans le logement d'accueil (24), l'ouverture d'insertion supérieure (25) étant configurée pour être orientée vers le haut lorsque le corps de base (21) repose sur une surface horizontale.

15. Système de nettoyage (1) selon l'une quelconque des revendications 1 à 14, dans lequel la station d'accueil (3) est configurée pour recharger une batterie rechargeable (18) de l'aspirateur balai (2) lorsque l'aspirateur balai (2) est accueilli dans la station d'accueil (3).
